# FASCICULE DE BREVET EUROPEEN

(11) **EP 3 542 593 B1**
(45) Date de publication et mention de la délivrance du brevet: **02.09.2020**
(21) Numéro de dépôt: 17816469.5
(22) Date de dépôt: 21.11.2017
(51) Int. Cl.: H05B 3/82, H05B 3/12, H05B 3/34, H05B 3/16

(54) **DISPOSITIF DE CHAUFFAGE D'UN RESERVOIR CONTENANT UN LIQUIDE CORROSIF**
ELEKTRISCHE HEIZVORRICHTUNG EINES BEHÄLTERS BEINHALTEND EINE KORROSIVE FLÜSSIGKEIT
ELECTRIC HEATING DEVICE OF A RESERVOIR CONTAINING A CORROSIVE LIQUID

(30) Priorité: 21.11.2016 FR 1661259
(43) Date de publication de la demande: 25.09.2019
(73) Titulaire: Plastic Omnium Advanced Innovation and Research, 1130 Bruxelles (BE)
(72) Inventeur: BALDE, Mamadou Saliou, 1130 Bruxelles (BE); GONTIER, Julien, 1130 Bruxelles (BE); GAUTIER, Alexis, 60880 Armancourt (FR)
(74) Mandataire: LLR
(86) Numéro de dépôt international: PCT/EP2017/079881
(87) Numéro de publication internationale: WO 2018/091727

(56) Documents cités:
- EP-A1- 0 756 808
- EP-A1- 2 860 228
- WO-A1-2016/108693
- DE-A1-102007 005 154

## Description

La présente invention concerne les dispositifs de chauffage montés dans les réservoirs contenant de l'urée ou de l'ammoniac, et souvent utilisés dans les systèmes de dépollution des gaz d'échappement des véhicules automobiles « SCR ».

Par «système SCR», on entend désigner un système de réduction catalytique des NOx contenus dans les gaz d'échappement d'un moteur à combustion interne, de préférence d'un véhicule, et utilisant de l'urée comme précurseur d'ammoniac liquide.

Lorsque les conditions hivernales deviennent sévères et que la température extérieure s'abaisse en dessous d'un certain seuil, l'urée contenue dans le réservoir gèle.

Aussi pour maintenir le bon fonctionnement du système antipollution, il est nécessaire de réchauffer le réservoir de manière à conserver un volume d'urée sous forme liquide pour assurer le bon fonctionnement du dispositif de pompage et d'injection.

A cet effet, le réservoir est équipé d'éléments de chauffage disposés sur le fond ou sur les côtés du réservoir.

Ces éléments de chauffage peuvent se présenter sous la forme de feuilles souples épousant la forme des parois du réservoir. Ils sont en règle générale formés d'un élément conducteur en acier inoxydable, faisant office de résistance chauffante, enserré entre deux feuilles de matériau protecteur, par exemple deux feuilles minces de silicone.

On observe toutefois que les cycles successifs de gel et de dégel entrainent des mouvements de contraction et d'extension des couches de protection conduisant, dans certains cas, à l'apparition de craquelures autorisant la pénétration de l'urée ou de l'ammoniac entre les couches de protection de la résistance chauffante.

Ces liquides sont particulièrement corrosifs et peuvent altérer sérieusement l'acier inoxydable formant la résistance chauffante.

Pour limiter ces effets corrosifs, il a été proposé de réaliser des résistances chauffantes formées d'un conducteur en titane ou en aluminium enrobé d'une couche protectrice. Ainsi, le document EP 2 860 228 prévoit d'enrober le conducteur dans un polymère fluoroélastique tel qu'un oxyde de titane ou un dioxyde de silicone. Le document WO 2016/108693 propose de revêtir le conducteur d'une couche de céramique. Le document EP 0756808 suggère de recouvrir un conducteur formé d'un alliage d'aluminium de chrome et de nickel ou de cobalt d'une couche d'alumine. Enfin, le document DE 10 2007 005154 propose d'utiliser un alliage complexe de fer, d'aluminium et de chrome.

L'invention a pour objet de proposer une solution alternative plus robuste.

L'élément chauffant, selon l'invention, qui est destiné à être placé dans un réservoir contenant un liquide corrosif, comprend une résistance électrique formée par un conducteur en aluminium ou en titane sur la surface duquel est déposée respectivement une couche d'oxyde d'aluminium ou une couche d'oxyde de titane composée :
- d'une couche d'oxyde dense, disposée au contact de la surface du conducteur, et
- d'une couche d'oxyde poreuse surmontant la couche d'oxyde dense.

Prévue à l'origine pour traiter le cas d'un élément chauffant placé dans une solution d'urée, l'élément chauffant selon l'invention présente les mêmes propriétés anticorrosives pour d'autres liquides que l'urée tels que les solutions acides et alcalines contenant à titre d'exemple de l'acide chlorhydrique, sulfurique, phosphorique, nitrique, borique, tartrique oxalique, etc.

La corrosion désigne ici l'ensemble des phénomènes par lesquels un métal ou un alliage métallique tend à s'oxyder sous l'influence de réactifs gazeux ou en solution.

A l'état naturel l'aluminium ou le titane tendent également à s'oxyder, et leur surface est recouverte d'une couche de trois ou quatre nanomètres d'épaisseur, d'oxyde d'aluminium Al₂O₃, ou d'oxyde de titane TiO₂.

Cette couche d'oxyde est une couche protectrice ayant pour effet de préserver le métal contre les agressions naturelles. Pour renforcer cette protection, il est proposé d'augmenter l'épaisseur de la couche d'oxyde à l'aide d'un procédé d'anodisation électrochimique. Cette couche d'épaisseur augmentée se présente alors sous la forme d'une couche d'oxyde dense, sans porosités, surmontée d'une couche d'oxyde poreuse. L'effet des pores est d'empêcher, sous l'effet des mécanismes de tensions de surface, la pénétration de l'élément corrosif vers la couche d'oxyde dense disposée directement sur la surface du conducteur.

L'oxyde d'aluminium ou de titane forme une couche anticorrosion particulièrement résistante à la solution d'urée, et constitue une barrière efficace à la perméation des molécules d'ammoniac susceptibles d'altérer les propriétés de l'aluminium ou du titane se présentant sous forme métallique.

L'élément chauffant selon l'invention peut aussi comprendre isolément ou en combinaison les caractéristiques suivantes :
- La couche d'oxyde d'aluminium ou d'oxyde de titane a une épaisseur totale inférieure à 2000nm, et préférentiellement entre 100nm et 1500nm.
- La couche d'oxyde dense a une épaisseur comprise entre 10nm et 100nm.
- La couche d'oxyde poreuse a une épaisseur comprise entre 100nm et 1400nm.
- La couche d'oxyde poreuse comprend des pores, se présentant sous la forme de canaux creux, dont une extrémité est ouverte vers l'extérieur.
- Les pores ont un diamètre intérieur qui est compris entre 10nm et 400nm.
- La couche d'oxyde poreuse a une densité de pores comprise entre 10⁹ et 10¹¹ pores/cm².
- Le conducteur est une couche en aluminium ou en titane, d'épaisseur comprise entre 10µm et 100µm.
- La couche d'oxyde d'aluminium ou d'oxyde de titane est déposée sur au moins une des faces de la couche métallique formant le conducteur.
- La résistance électrique est placée entre deux feuilles de protection en matériau plastique. La rigidité en flexion de l'élément chauffant est inférieure ou égale à 4000 N.m, préférentiellement inférieure ou égale à 100 N.m plus préférentiellement inférieure ou égale à 10 N.m, et encore plus préférentiellement inférieure ou égale à 1 N.m.

L'invention s'intéresse également à un réservoir, dans lequel est installé un dispositif de chauffage comprenant un élément chauffant selon l'une quelconque des caractéristiques qui précèdent. Ce réservoir peut contenir de l'eau, de l'urée, un mélange d'eau et d'urée ou encore un mélange d'eau, d'urée et d'alcool tel que du méthanol, de l'éthanol, de l'éthylène- glycol ou de l'isopropanol.

L'invention sera mieux comprise à la lecture des figures annexées, qui sont fournies à titre d'exemples et ne présentent aucun caractère limitatif, dans lesquelles :
- La figure 1 représente une vue en perspective d'un élément chauffant. comprenant un conducteur formé d'une couche mince.
- La figure 2 représente une vue en coupe selon A-A du conducteur illustré à la figure 1.
- La figure 2a représente une vue en coupe d'un conducteur en forme de fil cylindrique.
- La figure 3 représente une vue schématique en perspective de la couche d'oxyde.
- Les figures 4 et 5 sont des photographies prises au microscope électronique d'une couche d'oxyde d'aluminium en vue de dessus et en vue de côté.

La figure 1 illustre une vue en écorché d'un élément chauffant 1 dans lequel la résistance électrique 10 est prise en sandwich entre deux feuilles de protection 11.

Destiné à être en contact direct avec le liquide contenu dans le réservoir, le matériau formant les feuilles de protection est choisi pour sa souplesse et pour sa résistance chimique à l'ammoniac ou à ses dérivés.

La résistance électrique 10 illustrée à la figure 2 est formée par une couche mince d'un métal conducteur de l'électricité 101, en aluminium ou en titane formant une piste continue, prise en sandwich entre deux couches d'oxyde 102, de largeur I donnée, d'épaisseur totale e₂, et cheminant selon un parcours défini sur la surface de l'élément chauffant 1.

L'épaisseur e₁ de la couche de conducteur 101 peut utilement être comprise entre 10 µm et 100 µm.

Cette épaisseur e₁, est ajustée en fonction du type de métal formant le conducteur et de la largeur I, de manière à obtenir une résistance ohmique de la valeur recherchée, pour fournir la quantité de chaleur nécessaire à la décongélation du liquide contenu dans le réservoir dans un temps compatible avec l'usage du véhicule. La puissance de chauffe est généralement comprise entre 100W et 500W.

L'élément chauffant peut alors utilement présenter des propriétés de souplesse et de flexibilité lui permettant d'épouser les formes des parois ou du fond du réservoir, ou encore être arrangé aisément sur un module technique ou un composant tel qu'un baffle fixé dans le réservoir.

Par le qualificatif «flexible» on entend en fait dire «aisément déformable» et ce généralement de manière réversible. Généralement, ceci correspond à une rigidité en flexion (définie comme étant égale à (Eh³/12(I-ν²)) où E est le module de Young de la partie flexible mesuré selon la norme ASTM D790-03, h est son épaisseur, et ν est le coefficient de poisson de son matériau constitutif) inférieure de préférence à 4000 N.m, la rigidité de la partie flexible est inférieure ou égale à 1000 N.m, voire à 100 N.m voire même 10 N.m et de manière tout particulièrement préférée, inférieure ou égale à 1 N.m.

L'élément chauffant peut également comprendre une ou plusieurs piste(s) résistive(s) apposée(s) sur une feuille, ou disposée(s) entre deux feuilles, c'est-à-dire deux supports substantiellement plats, dont le matériau et l'épaisseur sont tels qu'ils sont flexibles.

Des conducteurs électriques 12 sont reliés aux deux extrémités du chemin parcouru par la résistance 10, de manière à amener la puissance électrique permettant d'élever la température de l'élément chauffant par effet Joule.

Lorsque l'élément chauffant comprend plusieurs pistes, ces pistes sont raccordées en parallèle, de sorte que, si l'une des pistes est endommagée, elle ne met pas en péril le fonctionnement des autres pistes

Les feuilles de protection sont de préférence en matière plastique (bien que tout autre matériau isolant puisse convenir) et en particulier, à base d'élastomère. Les feuilles flexibles peuvent être en résine silicone, en polyoléfine (polyéthylène ou polypropylène), élastomère thermoplastique (ou TPE), polyester, polyimide (tel que la résine KAPTON®). De préférence, elles sont à base de silicone, polyoléfine ou TPE compte tenu du fait que le polyester et le polyimide ont une résistance plus faible à l'urée, en particulier à haute température.

La couche d'oxyde 102 peut être disposée sur les deux faces de la couche formée par le métal conducteur 101 comme cela est proposé à la figure 2 ou, selon certains arrangements, sur une seule des faces du conducteur.

Dans l'exemple de la figure 2, les couches supérieure et inférieure d'oxyde 102 ont une épaisseur identique égale à e₂. Cette caractéristique n'est pas limitative, et les deux couches peuvent, selon les besoins, avoir des épaisseurs différentes.

Lorsque le conducteur est un fil d'aluminium ou de titane, la couche d'oxyde 102 est déposée sur toute la surface du fil, comme cela est illustré à la figure 2a.

Le conducteur 101 peut également avoir une forme cylindrique et former un fil de diamètre donné comme cela est illustré à la figure 2a, ou se présenter sous la forme d'une couche mince comme cela est illustré à la figure 2.

Les conducteurs électrique 101 en aluminium ou en titane sont connus pour leurs propriétés conductrices, pour leur capacité à transmettre la chaleur, pour leur ductilité.

De plus, le module d'élasticité de l'aluminium ou du titane est relativement peu élevé ce qui permet d'obtenir une résistance chauffante plus robuste face aux variations géométriques du réservoir lors des cycles de congélation ou de décongélation de l'urée.

Enfin, la conductivité de l'aluminium ou du titane est excellente, ce qui permet de concevoir une résistance chauffante de même efficacité qu'une résistance en acier, présentant une masse et un coût très inférieurs.

La couche d'oxyde 102 est obtenue, selon un procédé connu, par anodisation d'une couche d'aluminium ou de titane formant le conducteur proprement dit.

Le conducteur est alors plongé dans un bain électrolytique et relié au pôle négatif d'un générateur pour former l'anode. Le bain électrolytique est à base d'acide sulfurique, mais peut également être formé par de l'acide borique ou encore de l'acide phosphorique. La cathode est formée par un métal inerte tel que du platine connecté au pôle positif du générateur. La croissance de la couche d'oxyde est alors contrôlée en fonction de la densité du courant électrique généré, de manière à obtenir une structure de la couche d'alumine telle qu'illustrée à la figure 3.

Lorsque le conducteur est en aluminium, la réaction à l'anode est du type: 2Al+3H₂O > Al₂O₃+3H₂., et la réaction à la cathode est du type: 6 H⁺+6 e⁻ > 3 H₂.

Lorsque le conducteur est en titane, la réaction à l'anode est du type Ti+2H₂O > TiO₂+2H₂, et la réaction à l'anode est du type: 4 H⁺ 4e⁻ > 2H₂.

La couche d'oxyde comporte une première couche 103, d'épaisseur e₃, reposant directement sur le métal 101 du conducteur. L'épaisseur e₃ de la couche 103 est utilement comprise entre 10nm et 100nm. On considère que cette couche est dense en ce qu'elle est formée d'oxyde d'aluminium ou d'oxyde de titane pur, et qu'elle ne comprend pas de porosités.

La couche 104 est disposée au-dessus de la couche 103. Cette couche 104 est formée de pores, se présentant sous la forme de canaux creux, dont le diamètre intérieur Φ est compris entre 10nm et 400nm. Les extrémités des canaux, situées à l'opposé à la couche d'oxyde dense, sont ouvertes vers l'extérieur. Les parois 105 des pores sont formées d'oxyde pur. Les pores ont une profondeur e₄ comprise entre 100nm et 1400nm.

Comme cela a été indiqué ci-dessus, les pores permettent de renforcer l'effet anticorrosif de l'oxyde en réduisant l'accès du liquide corrosif à la couche de protection en oxyde dense 102 qui constitue la barrière ultime de protection.

Cette configuration augmente également la souplesse de la couche d'oxyde en évitant qu'elle ne se brise en cas de flexion du conducteur.

L'épaisseur totale e₂ de la couche d'oxyde est donc inférieure à 2000nm et préférentiellement comprise entre 100nm et 1500nm.

La figure 4 est une photographie en vue de dessus d'une couche d'oxyde d'aluminium 102 prise à l'aide d'un microscope électronique sur laquelle on distingue clairement les pores de diamètre Φ débouchant vers la surface extérieure. La densité de pores est utilement comprise entre 10⁹ et 10¹¹ pores/cm².

La figure 5 est une photographie en vue de côté de la couche d'alumine 102 sur laquelle on distingue la partie dense 103 et la partie poreuse 104 de ladite couche d'alumine 102.

La couche d'oxyde de titane formée à la surface d'un conducteur en titane présente les mêmes caractéristiques que celles illustrées aux figures 4 et 5.

L'invention concerne enfin un réservoir, destiné à contenir un liquide corrosif, dans lequel est disposé un dispositif de chauffage comprenant un élément chauffant selon les caractéristiques qui précèdent. Ce liquide corrosif peut être de nature basique avec un pH supérieur à 8, ou un acide avec un pH inférieur à 1.

Préférentiellement, le liquide corrosif est de l'urée.

Par le terme «urée», on entend désigner toute solution, généralement aqueuse, contenant de l'urée. L'invention donne de bons résultats avec les solutions eutectiques eau/urée pour lesquelles il existe un standard qualité : Par exemple, selon la norme DIN 70070, dans le cas de la solution d'AdBlue®, également connue sous l'appellation anglo-saxonne DEF (Diesel Ehaust Fluid), la teneur en urée est comprise entre 31,8 % et 33,2 % (en poids) (soit 32.5 +/-0.7 % en poids) d'où une quantité d'ammoniac disponible comprise entre 18,0 % e 18,8 %. La solution Adblue gèle à partir d'une température de -11°C. L'invention peut également s'appliquer aux mélanges urée/formate d'ammonium en solution aqueuse également et vendus sous la marque Denoxium™ et dont l'une des compositions (Denoxium-30) contient une quantité équivalente en ammoniac à celle de la solution d'Adblue®. Ces derniers présentent comme avantage, le fait de ne geler qu'à partir de -30°C (par rapport à -11°C), mais présentent comme inconvénients, des problèmes de corrosion liés à la libération éventuelle d'acide formique.

La présente invention est aussi particulièrement intéressante dans le cadre des solutions eutectiques eau/urée, ou encore des solutions ternaires composées d'eau, d'urée et d'un alcool tel que du méthanol, de l'éthanol, de l'éthylène-glycol ou de l'isopropanol.

Il va de soi que l'invention peut être également être utilisée pour des réservoirs contenant de l'eau.

Cet ensemble, présente une résistance à l'agression du liquide contenu dans le réservoir très supérieure à celle de l'acier ou de l'acier inox utilisé jusqu'à aujourd'hui, et présente de surcroit l'avantage d'être peu coûteux en raison du faible coût de l'élément chauffant tel que décrit ci-dessus, en particulier lorsque l'on choisit un conducteur en aluminium.

### Nomenclature

- 1: Elément chauffant.
- 10: Résistance de chauffage.
- 101: Couche de métal conducteur.
- 102: Couche d'oxyde d'aluminium ou d'oxyde de titane.
- 103: Couche d'oxyde dense.
- 104: Couche d'oxyde poreuse.
- 105: Paroi des pores.
- 11: Feuille de protection.
- 12: Conducteurs d'alimentation électrique.
- 2: Fond du réservoir.
- 21: Dispositif de mesure de niveau.
- 22: Dispositif de pompage.
- e1: Epaisseur du conducteur
- e2: Epaisseur de la couche d'oxyde.
- e3: Epaisseur de la couche d'oxyde dense.
- e4: Epaisseur de la couche d'oxyde poreuse.
- Φ: Diamètre des pores.

## Revendications

1. Elément chauffant (1), destiné à être placé dans un réservoir contenant un liquide corrosif, **caractérisé en ce que** ledit élément chauffant (1) comprend une résistance électrique (10) formée d'un conducteur en aluminium ou en titane (101) sur la surface duquel est déposée respectivement une couche d'oxyde d'aluminium ou une couche d'oxyde de titane (102) composée :
- d'une couche d'oxyde dense (103), disposée au contact de la surface du conducteur (101), et
- d'une couche d'oxyde poreuse (104) surmontant la couche d'oxyde dense (103).

2. Elément chauffant selon la revendication 1 dans lequel la couche d'oxyde (102) a une épaisseur totale (e₂) inférieure à 2000nm.

3. Elément chauffant selon la revendication 1 ou la revendication 2, dans lequel la couche d'oxyde (102) a une épaisseur totale (e₂) comprise entre 100nm et 1500nm.

4. Elément chauffant selon l'une quelconque des revendications 1 à 3, dans lequel la couche d'oxyde dense (103) a une épaisseur (e₃) comprise entre 10nm et 100nm.

5. Elément chauffant selon l'une quelconque des revendications 1 à 4, dans lequel la couche d'oxyde poreuse (104) a une épaisseur (e₄) comprise entre 100nm et 1400nm.

6. Elément chauffant selon l'une des revendications 1 à 5, dans lequel la couche d'oxyde poreuse (104) comprend des pores, se présentant sous la forme de canaux creux, dont une extrémité, opposée à la couche d'oxyde dense, est ouverte vers l'extérieur.

7. Elément chauffant selon la revendication 6, dans lequel les pores ont un diamètre intérieur (Φ) qui est compris entre 10nm et 400nm.

8. Elément chauffant selon la revendication 6 dans lequel la couche poreuse (104) a une densité de pores comprise entre 10⁹ et 10¹¹ pores/cm².

9. Elément chauffant selon l'une quelconque des revendications précédentes, dans lequel le conducteur en aluminium ou en titane est une couche métallique, d'épaisseur (e₁) comprise entre 10µm et 100µm.

10. Elément chauffant selon la revendication 9, dans lequel la couche d'oxyde (102) est formée sur au moins une des faces de la couche métallique (101).

11. Elément chauffant selon l'une quelconque des revendications précédentes, dans lequel la résistance électrique (10) est placée entre deux feuilles de protection en matériau plastique (11).

12. Elément chauffant selon l'une quelconque des revendications précédentes, présentant une rigidité en flexion inférieure ou égale à 4000 N.m, préférentiellement inférieure ou égale à 100 N.m, plus préférentiellement inférieure ou égale à 10 N.m, et encore plus préférentiellement inférieure ou égale à 1 N.m.

13. Réservoir dans lequel est installé un dispositif de chauffage comprenant un élément chauffant selon l'une quelconque des revendications 1 à 12.

14. Réservoir selon la revendication 13 contenant un liquide choisi parmi les éléments suivants :
- de l'eau,
- de l'urée dissout dans de l'eau,
- un mélange composé d'eau, d'urée et d'un alcool tel que du méthanol, de l'éthanol, de l'éthylène-glycol ou de l'isopropanol.

## Patentansprüche

1. Heizelement (1), das in einen Tank mit einer ätzenden Flüssigkeit gegeben werden soll, **dadurch gekennzeichnet, dass** das Heizelement (1) einen elektrischen Widerstand (10) aufweist, der aus einem Aluminium- oder Titanleiter (101) auf der Oberfläche von besteht welches jeweils eine Schicht aus Aluminiumoxid oder eine Schicht aus Titanoxid (102) abgeschieden ist, zusammengesetzt aus:
- eine dichte Oxidschicht (103), die mit der Oberfläche des Leiters (101) in Kontakt gebracht wird, und
- eine poröse Oxidschicht (104), die über der dichten Oxidschicht (103) liegt.

2. Heizelement nach Anspruch 1, wobei die Oxidschicht (102) eine Gesamtdicke (e₂) von weniger als 2000 nm aufweist.

3. Heizelement nach Anspruch 1 oder Anspruch 2, wobei die Oxidschicht (102) eine Gesamtdicke (e2) zwischen 100 nm und 1500 nm aufweist.

4. Heizelement nach einem der Ansprüche 1 bis 3, wobei die dichte Oxidschicht (103) eine Dicke (e₃) zwischen 10 nm und 100 nm aufweist.

5. Heizelement nach einem der Ansprüche 1 bis 4, wobei die poröse Oxidschicht (104) eine Dicke (e₄) zwischen 100 nm und 1400 nm aufweist.

6. Heizelement nach einem der Ansprüche 1 bis 5, wobei die poröse Oxidschicht (104) Poren aufweist, die in Form von Hohlkanälen vorliegen, deren Ende der dichten Oxidschicht gegenüberliegt, nach außen geöffnet ist.

7. Heizelement nach Anspruch 6, bei dem die Poren einen Innendurchmesser (φ) aufweisen, der zwischen 10 nm und 400 nm liegt.

8. Heizelement nach Anspruch 6, wobei die poröse Schicht (104) eine Porendichte zwischen 10⁹ und 10¹¹ Poren/cm² aufweist.

9. Heizelement nach einem der vorhergehenden Ansprüche, bei dem der Aluminium- oder Titanleiter eine Metallschicht mit einer Dicke (e₁) zwischen 10 µm und 100 µm ist.

10. Heizelement nach Anspruch 9, bei dem die Oxidschicht (102) auf mindestens einer der Flächen der Metallschicht (101) ausgebildet ist.

11. Heizelement nach einem der vorhergehenden Ansprüche, bei dem der elektrische Widerstand (10) zwischen zwei Schutzfolien aus Kunststoffmaterial (11) angeordnet ist.

12. Heizelement nach einem der vorhergehenden Ansprüche mit einer Biegesteifigkeit von weniger als oder gleich 4000 Nm, vorzugsweise weniger als oder gleich 100 Nm, bevorzugter weniger als oder gleich 10 Nm und noch bevorzugter weniger als oder gleich 1 Nm.

13. Tank, in den eine Heizvorrichtung eingebaut ist, die ein Heizelement nach einem der Ansprüche 1 bis 12 umfasst.

14. Tank nach Anspruch 13, der eine Flüssigkeit enthält, die aus den folgenden ausgewählt ist:
- Wasser,
- in Wasser gelöster Harnstoff,
- eine Mischung aus Wasser, Harnstoff und einem Alkohol wie Methanol, Ethanol, Ethylenglykol oder Isopropanol.

## Claims

1. Heating element (1), intended to be placed in a tank containing a corrosive liquid, **characterized in that** said heating element (1) comprises an electrical resistance (10) formed of an aluminum or titanium conductor (101) on the surface of which is deposited respectively a layer of aluminum oxide or a layer of titanium oxide (102) composed:
- a dense oxide layer (103), placed in contact with the surface of the conductor (101), and
- a porous oxide layer (104) overlaying the dense oxide layer (103).

2. Heating element according to claim 1 wherein the oxide layer (102) has a total thickness (e₂) less than 2000nm.

3. Heating element according to claim 1 or claim 2, wherein the oxide layer (102) has a total thickness (e₂) between 100nm and 1500nm

4. Heating element according to any one of claims 1 to 3, wherein the dense oxide layer (103) has a thickness (e₃) between 10nm and 100nm.

5. Heating element according to any one of claims 1 to 4, wherein the porous oxide layer (104) has a thickness (e₄) between 100nm and 1400nm.

6. Heating element according to one of claims 1 to 5, wherein the porous oxide layer (104) comprises pores, being in the form of hollow channels, one end of which is opposite to the dense oxide layer, is opened to the outside.

7. Heating element according to claim 6, in which the pores have an inner diameter (φ) which is between 10nm and 400nm.

8. Heating element according to claim 6 wherein the porous layer (104) has a pore density between 10⁹ and 10¹¹ pores/cm².

9. Heating element according to any one of the preceding claims, in which the aluminum or titanium conductor is a metallic layer having a thickness (e1) between 10 µm and 100 µm.

10. Heating element according to claim 9, in which the oxide layer (102) is formed on at least one of the faces of the metal layer (101).

11. Heating element according to any one of the preceding claims, in which the electrical resistance (10) is placed between two protective sheets of plastic material (11).

12. Heating element according to any one of the preceding claims, having a bending stiffness of less than or equal to 4000 N.m, preferably less than or equal to 100 N.m, more preferably less than or equal to 10 N.m, and even more preferably less than or equal to 1 N.m.

13. Tank in which is installed a heating device comprising a heating element according to any one of claims 1 to 12.

14. Tank according to claim 13 containing a liquid selected from the following:
- water,
- urea dissolved in water,
- a mixture of water, urea and an alcohol such as methanol, ethanol, ethylene glycol or isopropanol.
